# EUROPÄISCHE PATENTSCHRIFT

(11) **EP 1 624 772 B1**
(45) Veröffentlichungstag und Bekanntmachung des Hinweises auf die Patenterteilung: **06.07.2011**
(21) Anmeldenummer: 04730798.8
(22) Anmeldetag: 03.05.2004
(51) Int. Cl.: A47B 88/04

(54) **VERFAHREN ZUM ANTREIBEN EINES BEWEGBAREN MÖBELTEILS**
METHOD FOR DRIVING A MOVABLE PART OF A PIECE OF FURNITURE
PROCEDE POUR ENTRAINER UNE PARTIE DE MEUBLE MOBILE

(30) Priorität: 19.05.2003 AT 7632003
(43) Veröffentlichungstag der Anmeldung: 15.02.2006
(62) Teilanmeldung aus: 10009210.5
(73) Patentinhaber: Julius Blum GmbH, 6973 Höchst (AT)
(72) Erfinder: HUBER, Edgar, A-6971 Hard (AT); SCHEFFKNECHT, Uwe, A-6973 Höchst (AT)
(74) Vertreter: Torggler, Paul Norbert
(86) Internationale Anmeldenummer: PCT/AT2004/000148
(87) Internationale Veröffentlichungsnummer: WO 2004/100717

(56) Entgegenhaltungen:
- EP-A- 1 323 363
- DE-A- 10 105 756
- GB-A- 2 374 521

## Beschreibung

Die vorliegende Erfindung betrifft ein Verfahren zum Antreiben eines bewegbaren Möbelteils mit den Merkmalen des Oberbegriffs des Anspruchs 1.

Bei bewegbaren Möbelteilen erhöht sich die - bereits bei nicht angetriebenen bewegbaren Möbelteilen bestehende - Verletzungsgefahr für den Benutzer bzw. die Gefahr einer Beschädigung des bewegbaren Möbelteils durch Kollision mit einem im Öffnungsweg des bewegbaren Möbelteils befindlichen Objekt erheblich. Daher wurde beim Stand der Technik versucht, diese Gefahr durch verschiedenste Sicherheitsmaßnahmen zu entschärfen, die allesamt den Nachteil haben, den konstruktiven Aufwand und die Herstellungskosten des Möbels zu erhöhen.

Aufgabe der Erfindung ist es ein Verfahren zum Antreiben eines bewegbaren Möbelteils zu schaffen, bei dem diese Nachteile vermieden werden.

Diese Aufgabe wird erfindungsgemäß durch ein Verfahren mit den Merkmalen des Anspruchs 1 gelöst.

Dadurch kann einerseits über die Regelung eine durch eine Kollision des bewegbaren Möbelteils mit einem Objekt verursachte Abweichung der Kraft vom vorgegebenen Wert sofort detektiert werden und andererseits wird die Kraft anders als beim Stand der Technik im Falle einer Kollision nicht erhöht, da sie ja auf den vorgegebenen Wert ausgeregelt wird.

Angetriebene bewegbare Möbelteile haben beim Stand der Technik (wie z.B. DE 101 05 756 A) weiters den Nachteil, dass die Geschwindigkeit des bewegbaren Möbelteils vom Benutzer - falls überhaupt - nur beschränkt bestimmt werden kann. Auch wenn eine Auswahl aus einer Anzahl vorgegebener Sollgeschwindigkeiten getroffen werden kann, geschieht dies auf höchst unintuitive Weise durch Betätigung von Schaltelementen.

Beim Verfahren nach Anspruch 1 wird daher in einer ersten Variante der vorgegebene Wert der Kraft so gewählt, dass bei diesem Wert gerade die die Bewegung des bewegbaren Möbelteils hemmenden Kräfte, wie zum Beispiel Reibung, kompensiert werden und dadurch eine konstante Geschwindigkeit des bewegbaren Möbelteils bewirkt wird. Das bewegbare Möbelteil scheint daher reibungsfrei gelagert zu sein.

Dies erfolgt vorzugsweise nach Überwindung der Trägheit des bewegbaren Möbelteils, nachdem also das bewegbare Möbelteils aus der Ruhe auf eine vorgegebene Geschwindigkeit beschleunigt wurde. Beispielsweise kann die Antriebseinheit auf dieser Teilstrecke des gesamten vom bewegbaren Möbelteil zurückzulegenden Weges drehzahlgeregelt werden. Dabei kann es sich beispielsweise um eine der geschlossenen und/oder der geöffneten Endlage des bewegbaren Möbelteils vorgelagerte Teilstrecke handeln. In diesem Fall würde also die Beschleunigung und/oder die Abbremsung des bewegbaren Möbelteils in der Nähe der Endlagen drehzahlgeregelt erfolgen.

Aus Sicherheitsgründen sollte die nach Beendigung der anfänglichen Beschleunigungsphase erreichte Geschwindigkeit des bewegbaren Möbelteils so gering gewählt werden, dass bei dieser Geschwindigkeit der bei einer Kollision entstehende Schaden minimal bzw. Null ist.

Die nach Beendigung der anfänglichen Beschleunigungsphase erreichte Geschwindigkeit des bewegbaren Möbelteils wird also beibehalten, solange keine externer Eingriff durch einen Benutzer bzw. eine Kollision erfolgt. Für den Benutzer wird so der Eindruck eines nicht angetriebenen bewegbaren Möbelteils erweckt, obwohl die Antriebseinheit immer noch aktiv ist.

Durch dieses elektronische Auskuppeln der Antriebseinheit wird sowohl eine einfache Bedienbarkeit des bewegbaren Möbelteils als auch eine Verbesserung der Sicherheit erreicht:

Da die von der Antriebseinheit auf das bewegbare Möbelteil ausgeübte Kraft gerade die die Bewegung des bewegbaren Möbelteils hemmenden Kräfte kompensiert, kann der Benutzer durch manuelle Kraftausübung (zum Beispiel Zug- bzw. Druckausübung) am bewegbaren Möbelteil die von ihm gewünschte Geschwindigkeit bestimmen. Dabei ist er nicht an eine vorgegebene Auswahl gebunden, sondern kann jede beliebige Geschwindigkeit wählen. Es kann natürlich vorgesehen sein, eine maximal wählbare Geschwindigkeit vorzugeben, also die Auswahl an möglichen Geschwindigkeiten aus Sicherheitsgründen zu deckeln.

Da die Geschwindigkeit des bewegbaren Möbelteils durch den Benutzer frei wählbar ist, besteht für ihn keine Gefahr, durch ein zu schnelles bewegbares Möbelteil verletzt zu werden.

In der zweiten Variante nach Anspruch 1 ist vorgesehen, dass die von der Antriebseinheit ausgeübte Kraft geringer als die hemmenden Kräfte - vorzugsweise Null Newton (N) - ist, das bewegbare Möbelteil also nach einer durch die Differenz zwischen Antriebskraft und hemmenden Kräften und seiner Masse bestimmten Strecke zum Stillstand kommt. Zur Beschleunigung des bewegbaren Möbelteils muss dann der Benutzer manuell tätig werden.

Natürlich könnte auch vorgesehen sein, dass keine anfängliche Beschleunigung des bewegbaren Möbelteils erfolgt, der Benutzer das bewegbare Möbelteil also auf der gesamten vom bewegbaren Möbelteil zurückzulegenden Strecke händisch bewegen muss.

Den diskutierten Varianten ist gemein, dass für den Benutzer nach einer allfälligen anfänglichen Beschleunigungsphase kein weiterer Antrieb des bewegbaren Möbelteils stattzufinden scheint, obwohl die Antriebseinheit aktiv ist. Die Antriebseinheit wird also elektronisch ausgekuppelt, ist aber konstruktiv ständig mit dem bewegbaren Möbelteil verbunden, wodurch dieses im Bedarfsfall, das heißt bei Kollision, sofort abgebremst werden kann.

Auch wenn es zu einer Kollision des bewegbaren Möbelteils mit einem Objekt kommt, ist das erfindungsgemäße elektronische Auskuppeln der Antriebseinheit gegenüber einer einfachen Abschaltung der Antriebseinheit nach der anfänglichen Beschleunigungsphase vorteilhaft, da die Antriebseinheit sofort, das heißt ohne die beim Stand der Technik durch das Einschalten der Antriebseinheit bedingte Zeitverzögerung, zur Reaktion auf eine detektierte Kollision zur Verfügung steht.

Bei einer besonders bevorzugten Ausführungsform der Erfindung ist vorgesehen, dass die Regelung der Kraft auf den vorgegebenen Wert durch Regelung des der Antriebseinheit zugeführten Stromes erfolgt, wobei die Stromstärke durch Regelung der an der Antriebseinheit anliegenden Klemmenspannung bestimmt wird. Bei diesem Ausführungsbeispiel könnte die Kollisionserkennung wie folgt realisiert werden:

Der durch die Kollision verursachte momentane Anstieg der Stromstärke wird durch den Regelkreis erkannt, der die Stromstärke daraufhin zurückregelt. Dies geschieht durch Absenkung der Klemmenspannung. Sinkt die Klemmenspannung unter einen vorgegebenen bzw. vorgebbaren Wert, wird dies als Kollision erkannt. Nun können geeignete Maßnahmen, wie zum Beispiel das Abbremsen des bewegbaren Möbelteil vorgenommen werden.

Die Kollisionserkennung kann beispielsweise auch durch Überwachung der Geschwindigkeit des bewegbaren Möbelteils oder der Messung des der Antriebseinheit zugeführten Stromes bzw. der elektrischen Spannung erfolgen. Beispielsweise könnte ein Anstieg des der Antriebseinheit zugeführten Stromes detektiert werden, der durch die zwischen bewegbarem Möbelteil und Kollisionsobjekt auftretenden Kräfte zurückzuführen ist, die die Antriebseinheit zu überwinden sucht. Es könnte auch ein Abfall der Klemmenspannung der Antriebseinheit überwacht werden, der darauf zurückzuführen ist, dass die Geschwindigkeit des bewegbaren Möbelteils und damit die Spannung bei Kollision plötzlich absinkt.

Es könnte auch überwacht werden, ob das bewegbare Möbelteil vorgegebene Positionen entlang des Öffnungsweges innerhalb einer vorgegebenen Zeit erreicht, obwohl diese Methode den Nachteil einer sehr langen Reaktionszeit hat. Jedenfalls können nach Kollision des bewegbaren Möbelteils mit einem Objekt sofort geeignete Maßnahmen, wie zum Beispiel das zum Stillstand bringen des bewegbaren Möbelteils oder ein geringfügiges Zurückbewegen des bewegbaren Möbelteils, eingeleitet werden.

Bei bewegbaren Möbelteilen mit variierenden Massen, wie beispielsweise Schubladen mit variierendem Befüllungsgrad, kann die von der Antriebseinheit zur Überwindung der die Bewegung des bewegbaren Möbelteils hemmenden Kräfte auszuübende Kraft dadurch ermittelt werden, dass das bewegbare Möbelteil über eine kurze Strecke, zum Beispiel 15 Millimeter, mit einer konstanten Geschwindigkeit bewegt und die dafür benötigte Kraft ermittelt wird.

Ist vorgesehen, dass die Regelung der Kraft auf den vorgegebenen Wert durch Regelung des der Antriebseinheit zugeführten Stromes erfolgt, wobei die Stromstärke durch Regelung der an der Antriebseinheit anliegenden Klemmenspannung bestimmt wird, kann die Ermittlung der für eine konstante Geschwindigkeit benötigten Stromstärke auch derart erfolgen, dass das bewegbare Möbelteil drehzahlgeregelt auf diese Geschwindigkeit beschleunigt wird und bei Erreichen der Geschwindigkeit die zu diesem Zeitpunkt vorliegende Stromstärke gemessen wird. Während der anschließenden Teilstrecke, auf der das bewegbare Möbelteil mit einer auf einen vorgegebenen Wert geregelten Kraft angetrieben wird, wird die so ermittelte Stromstärke der Antriebseinheit, beispielsweise durch Vorgabe einer geeigneten Klemmenspannung, der Antriebseinheit zugeführt.

Es kann auch vorgesehen sein, dass der vorgegebene Wert der von der Antriebseinheit ausgeübten Kraft eine Beschleunigung des bewegbaren Möbelteils bewirkt. Dies wäre besonders bei langen vom bewegbaren Möbelteil zurückzulegenden Wegen zur Verkürzung der dafür benötigten Zeit vorteilhaft. Wenn die resultierende Beschleunigung nicht zu groß ist, wird immer noch annähernd der Eindruck eines nicht angetriebenen Möbelteiles erweckt. Jedenfalls sind die vorteilhaften Sicherheitsaspekte voll erhalten.

Zur konstruktiven Vereinfachung kann vorgesehen sein, dass die Ermittlung der Kraft direkt in der Antriebseinheit erfolgt. Dabei kann es sich beispielsweise um eine Messung der der Antriebseinheit zugeführten Stromstärke handeln, welche direkt proportional zum von der Antriebseinheit ausgeübten Drehmoment ist. Dieses steht in bekannter Weise mit dem auf das bewegbare Möbelteil ausgeübten Kraft in Verbindung.

Erfolgt die Kraftausübung der Antriebseinheit auf das bewegbare Möbelteil beispielsweise über ein Getriebe, das eine Rolle mit Radius r antreibt, wobei die Rolle über ein über sie geführtes Seil oder Zahnriemen das bewegbare Möbelteil antreibt, ergibt sich das Drehmoment M aus der Formel $M = Γ . C . I ,$
wobei I der der Antriebseinheit zugeführte Strom, r das Untersetzungsverhältnis des Getriebes und C eine Maschinenkonstante ist. Daraus ergibt sich die auf das Seil bzw. den Zahnriemen und damit das bewegbare Möbelteil ausgeübte Kraft aus der bekannten Formel $F = M / r .$

Die Ermittlung der von der Antriebseinheit auf das bewegbare Möbelteil ausgeübten Kraft kann auch durch einen mechanischen Kraftsensor oder durch einen mechanischen Drehmomentsensor erfolgen. Ist die Ermittlung der Kraft durch eine Strommesseinrichtung vorgesehen, muss diese natürlich nicht in der Antriebseinheit angeordnet sein.

Weitere Vorteile und Einzelheiten der Erfindung ergeben sich anhand der nachfolgenden Figurenbeschreibung. Dabei zeigen:
- Fig. 1 bis 3: Ausführungsbeispiele von Möbeln, wobei das erfindungsgemäße Verfahren auf verschiedene Arten realisiert wird,
- Fig. 4a-d bis 6a, 6b: die Stromstärke sowie die Geschwindigkeit des bewegbaren Möbelteils in Abhängigkeit der Zeit für verschiedene Ausführungsformen des erfindungsgemäßen Verfahrens,
- Fig. 7a-d: in schematischer Darstellung die Kollision des bewegbaren Möbelteils mit einem Objekt sowie die der Antriebseinheit zugeführte Stromstärke und die Geschwindigkeit des bewegbaren Möbelteils in Abhängigkeit der Zeit und
- Fig. 8a, 8b: die Geschwindigkeit des bewegbaren Möbelteils in Abhängigkeit der Zeit für einen beispielhaften Öffnungs- und Schließvorgang.

Fig. 1 zeigt in schematischer Form ein Möbel 1 mit mehreren bewegbaren Möbelteilen 2, wobei das oberste bewegbare Möbelteil 2 ausgezogen dargestellt ist. In der Detaildarstellung sind weiters eine Antriebseinheit 3, welche in diesem Ausführungsbeispiel ein Elektromotor ist sowie eine Rolle 9 und ein darüber geführter Zahnriemen 10 erkennbar. Die Antriebseinheit 3 treibt die Rolle 9 und damit den Zahnriemen 10 an. Durch den Zahnriemen 10 wird in bekannter Weise das bewegbare Möbelteil 2 bewegt. In dem in Fig. 1 dargestellten Ausführungsbeispiel beinhaltet die Antriebseinheit 3 eine nicht dargestellte Strommesseinrichtung zur erfindungsgemäß vorgesehenen Ermittlung der von der Antriebseinheit 3 auf das bewegbare Möbelteil 2 ausgeübten Kraft.

Das Ausführungsbeispiel der Fig. 2 unterscheidet sich von dem der Fig. 1 dadurch, dass die Ermittlung der Kraft nicht durch eine in die Antriebseinheit 3 integrierte Strommesseinrichtung, sondern durch einen den Zahnriemen 10 kontaktierenden mechanischen Kraftsensor 4 erfolgt. Zur leichteren Erkennbarkeit sind nur die Antriebseinheit 3, die Rolle 9, der Zahnriemen 10, die Zargen 8 sowie der mechanische Kraftsensor 4 dargestellt. Die Antriebseinheit 3 ist zur besseren Erkennbarkeit der Rolle 9 von dieser abgelöst dargestellt.

Bei dem in Fig. 3 dargestellten Ausführungsbeispiel ist zur Ermittlung der Kraft ein Drehmomentsensor 5 vorgesehen. Zur leichteren Erkennbarkeit sind nur die Antriebseinheit 3, die Rolle 9, der Zahnriemen 10, die Zargen 8 sowie der mechanische Kraftsensor 4 dargestellt. Die Antriebseinheit 3 ist zur besseren Erkennbarkeit der Rolle 9 und des Drehmomentsensors 5 von diesen abgelöst dargestellt.

Die Fig. 4a und 4b zeigen nun anhand der der Antriebseinheit 3 zugeführten Stromstärke I bzw. der Geschwindigkeit v des bewegbaren Möbelteils 2, in Abhängigkeit von der seit der Aktivierung der Antriebseinheit 3 vergangenen Zeit t ein Ausführungsbeispiel des erfindungsgemäßen Verfahrens zum Antreiben des bewegbaren Möbelteils 2:

Während einer ersten Zeitspanne t₁, in der das bewegbare Möbelteil 2 die der geschlossenen Endlage vorgelagerte Teilstrecke S₁ zurücklegt, erfolgt eine Drehzahlregelung der Antriebseinheit 3 zur Beschleunigung des bewegbaren Möbelteils 2 aus dem Stillstand. Während der Zeit t₁ erfolgt daher ein Anstieg der der Antriebseinheit 2 zugeführten Stromstärke I, was, wie in Fig. 4b dargestellt, einen Anstieg der Geschwindigkeit v des bewegbaren Möbelteils 2 bewirkt.

Nach Ablauf der Zeitspanne t₁ wird nun die von der Antriebseinheit 3 auf das bewegbare Möbelteil 2 ausgeübte Kraft auf einen vorgegebenen Wert geregelt. Dies erfolgt in diesem Ausführungsbeispiel durch Regelung der Stromstärke I auf den vorgegebenen Wert I₀ während der Zeitspanne t₂, in der das bewegbare Möbelteil 2 bei Ausbleiben einer Kollision mit der konstanten Geschwindigkeit v₀ die Teilstrecke S₂ zurücklegt. Die Stromstärke I wird dabei durch Vorgabe der an der Antriebseinheit 3 anliegenden Klemmenspannung geregelt.

Nach Ablauf der Zeitspanne t₂ gelangt das bewegbare Möbelteil 2 in die Nähe seiner geöffneten Endlage, was beispielsweise von nicht dargestellten Sensoren detektiert werden kann.

Zum Abbremsen des bewegbaren Möbelteils 2 erfolgt während der Zeitspanne t₃ wieder eine Drehzahlregelung der Antriebseinheit 3, wie in Fig. 4a dargestellt. Dies führt zu dem in Fig. 4b dargestellten Geschwindigkeitsverlauf. Nach Ablauf der Gesamtzeit t₁ + t₂ + t₃ befindet sich das bewegbare Möbelteil 2 bei nicht Vorliegen einer Kollision in seiner geöffneten Endlage.

Die Fig. 4c und 4d zeigen das Ausführungsbeispiel der Fig. 4a und 4b mit dem Unterschied, dass es während den Zeitspannen t_{A} und t_{B} zu einem manuellen Eingriff durch einen nicht dargestellten Benutzer kommt:

Während der Zeitspanne t_{A} übt der Benutzer Druck auf das bewegbare Möbelteil 2 aus, wodurch dessen Geschwindigkeit v₀ auf einen niedrigeren Wert v_{A} sinkt. Da die Antriebseinheit 3 die die Bewegung des bewegbaren Möbelteils 2 hemmenden Kräfte kompensiert, bewegt sich das bewegbare Möbelteil 2 mit dieser niedrigeren Geschwindigkeit v_{A} gleichmäßig weiter.

Während der Zeitspanne t_{B} übt der Benutzer Zug auf das bewegbare Möbelteil 2 aus, wodurch sich dessen Geschwindigkeit v_{A} auf einen höheren Wert v_{B} erhöht. Da die Antriebseinheit 3 die die Bewegung des bewegbaren Möbelteils 2 hemmenden Kräfte kompensiert, bewegt sich das bewegbare Möbelteil 2 mit dieser höheren Geschwindigkeit v_{B} gleichmäßig weiter.

Die Fig. 5a und 5b zeigen ein weiteres Ausführungsbeispiel des erfindungsgemäßen Verfahrens, welches sich von dem in den Fig. 4a und 4b dargestellten Ausführungsbeispiel dadurch unterscheidet, dass ein größerer Offset I₀ (das heißt eine von 0 verschiedene Stromstärke I) gewählt wird. Dadurch erfährt das bewegbare Möbelteil 2 während der Zeitspanne t₂, in der es die Teilstrecke S₂ zurücklegt, eine Beschleunigung.

Das in den Fig. 6a und 6b dargestellte Ausführungsbeispiel der Erfindung unterscheidet sich von den vorhergehenden Ausführungsbeispielen dadurch, dass nach der ersten Zeitspanne t₁ die Stromstärke I auf den Wert 0 geregelt wird, sodass auch die von der Antriebseinheit 3 auf das bewegbare Möbelteil 2 ausgeübte Kraft auf den Wert 0 N geregelt wird. Die Antriebseinheit 3 bleibt dabei aktiv. Wie in Fig. 6b dargestellt, läuft das bewegbare Möbelteil 2 während der Zeitspanne t₂ unter dem Einfluss der Reibungskräfte aus und verbleibt in einer zwischen geschlossener und geöffneter Endlage befindlichen Position.

In den Fig. 7a bis 7d ist ein Ausführungsbeispiel des erfindungsgemäßen Verfahrens für den Fall einer Kollision des bewegbaren Möbelteils 2 mit einem Objekt 7 dargestellt:

Wie Fig. 7c zeigt, wurde die Stromstärke I nach der Zeitspanne t₁, in der eine Drehzahlregelung erfolgte, auf den Wert I₀ geregelt, bei dem das bewegbare Möbelteil 2 eine konstante Geschwindigkeit v₀ (Fig. 7d) beibehält. Zur Zeit t_{c} kommt es zu der in Fig. 7a bzw. 7b dargestellten Kollision des bewegbaren Möbelteils 2 mit dem schematisch gezeigten Objekt 7, was, wie in Fig. 7c dargestellt, einen momentanen Anstieg der Stromstärke I vom Wert I₀ bewirkt. Betrag und Zeitdauer des Anstiegs wurden dabei stark übertrieben dargestellt. Die Stromstärke I wird daraufhin durch Absenkung der an der Antriebseinheit 3 anliegenden Klemmenspannung zurückgeregelt. Dabei unterschreitet die Klemmenspannung einen vorgegebenen Wert, was als Kollision erkannt wird. In Reaktion darauf wird sofort die Abbremsung des bewegbaren Möbelteils 2 durch die Antriebseinheit 3 bewirkt, sodass der bei der Kollision entstehende Schaden minimiert wird. Dies geschieht durch eine an sich bekannte Umkehrung der Polarität der Klemmenspannung.

Fig. 8a zeigt beispielhaft einen Öffnungsvorgang.

In der Zeit zwischen t₀ und t₁ erfolgt eine drehzahlgeregelte Beschleunigung. Zum Zeitpunkt t₀ wird dabei der Betrag v₀ der durch das Ziehen des Benutzers verursachten Geschwindigkeit des bewegbaren Möbelteils 2 gemessen. In diesem Ausführungsbeispiel ist für die Beschleunigung a₀ ein Wert von a₀ = 1,5 m/s² vorgesehen. Das bewegbare Möbelteil 2 wird solange beschleunigt, bis der Betrag v₁ der Mindestgeschwindigkeit (hier: v₁ = 0,12 m/s) zur Zeit t₁ erreicht wird.

Ist die Mindestgeschwindigkeit erreicht, wird der Motorstrom gemessen und auf die Regelung der Stromstärke (entspricht dem Drehmoment M) umgeschalten. Der gemessene Wert der Stromstärke I dient dabei als Sollwert I₀ für die Stromregelung.

Sollte sich während dieses Bewegungsablaufes die Reibung ändern (zum Beispiel durch beladungsabhängige Absenkungen oder wegabhängige Steuer- und Verriegelungseinheiten des Führungssystems des bewegbaren Möbelteils 2), wird das bewegbare Möbelteil 2 bei konstantem Motordrehmoment M beschleunigt oder verzögert.

Damit das bewegbare Möbelteil 2 durch die Änderung der Reibung nicht zu schnell oder langsam wird, werden sowohl ein minimaler Geschwindigkeitswert V_{12,min} als auch ein maximaler Geschwindigkeitswert v_{12,max} überwacht (hier: v_{12,min} = 0,2 m/s, v_{12,max} = 0,25 m/s). Bei Über- bzw. Unterschreitung der Grenzwerte wird der Sollwert I₀ des Motorstromes I inkremental (beispielsweise um ΔI =15,6 mA alle 2 ms) gesenkt bzw. erhöht, bis eine Geschwindigkeit zwischen den Grenzwerten erreicht wird.

Das Strominkrement □l beträgt dabei ΔI = 15,6 mA. Dies entspricht einem Kraftdifferential ΔF von ΔF = 0,4 N. Der Maximalwert der Stromstärke I_{12,max} und der dazugehörigen Kraft F_{12,max} betragen I_{12,max} = 530 mA und F_{12,max} = 14 N. Die Minimalwerte betragen I_{12,min} = 340 mA und F_{12,min} = 9 N.

Erreicht das bewegbare Möbelteil 2 zur Zeit t₂ einen vorgegebenen Abstand Δs vom Endanschlag, wird die Geschwindigkeit v₂ gemessen und über a₂ = v²₂/Δ(s · 2) die nötige Verzögerung a₂ bestimmt, damit das bewegbare Möbelteil 2 sicher vor der Endlage zum Stehen kommt. Beispielsweise kann Δs = 130 mm betragen. Nach der Berechnung von a₂ wird von der Regelung der Stromstärke I auf die Regelung der Drehzahl (Sollwert der Geschwindigkeit, wird entsprechend der Verzögerung verringert) umgeschalten.

Wird bei t₃ die minimale Öffnungsgeschwindigkeit v₃ erreicht, wird das bewegbare Möbelteil 2 mit dieser Geschwindigkeit (hier: v₃ = 0,065 m/s) bis zum Endanschlag bewegt.

Fig. 8b zeigt einen zum in Fig. 8a gezeigten Öffnungsvorgang analogen Schließvorgang. Aus Sicherheitsgründen wurden die Geschwindigkeiten etwas geringer und die Bremswege etwas größer gewählt.

Zur Zeit t₀ wird die Geschwindigkeit v₀ gemessen. Die Beschleunigung a₀ beträgt a₀ = 1,4 m/s². Die Geschwindigkeit v₁ beträgt v₁ = 0,68 m/s.

Zur Zeit t₁ wurden für den Minimalwert der Geschwindigkeit v_{12,min} = 0,12 m/s und für den Maximalwert der Geschwindigkeit v_{12,max} = 0,125 m/s gewählt.

Das Strominkrement ΔI beträgt dabei ΔI = 15,6 mA. Dies entspricht einem Kraftdifferential ΔF von ΔF = 0,4 N. Die maximal zulässige Stromstärke I_{12,max} und die dazugehörige maximale Kraft F_{12,max} auf das bewegbare Möbelteil 2 betragen I_{12,max} = 690 mA und F_{12,max} = 18 N. Die Minimalwerte betragen I_{12,min} = 330 mA und F₁₂ = 9 N.

Zur Zeit t₂ (Δs = 160 mm) wird die Geschwindigkeit v₂ gemessen und daraus die Verzögerung a₂ berechnet.

Ab der Zeit t₃ beträgt die Geschwindigkeit v₃ = 0,065 m/s bis zur Zeit t₄ der Endanschlag erreicht wird.

## Patentansprüche

1. Verfahren zum Antreiben eines bewegbaren Möbelteils (2), insbesondere Schublade, durch eine elektrische Antriebseinheit (3), wobei wenigstens über eine Teilstrecke (S₂) des vom bewegbaren Möbelteils (2) zurückzulegenden Weges (S) die von der Antriebseinheit (3) auf das bewegbare Möbelteil (2) ausgeübte Kraft auf einen vorgegebenen Wert geregelt wird und wobei die Antriebseinheit (3) über die gesamte Teilstrecke (S₂) aktiv ist, **dadurch gekennzeichnet, dass** der vorgesehene Wert der Kraft im Wesentlichen gleich den oder kleiner als die die Bewegung des bewegbaren Möbelteils (2) hemmenden Kräfte ist.

2. Verfahren nach Anspruch 1, **dadurch gekennzeichnet, dass** der vorgegebene Wert Null Newton (N) ist.

3. Verfahren nach Anspruch 1, **dadurch gekennzeichnet, dass** der vorgegebene Wert eine konstante Geschwindigkeit des bewegbaren Möbelteils (2) bewirkt.

4. Verfahren nach Anspruch 1, **dadurch gekennzeichnet, dass** der vorgegebene Wert eine Beschleunigung des bewegbaren Möbelteils (2) bewirkt.

5. Verfahren nach einem der Ansprüche 1 bis 4, **dadurch gekennzeichnet, dass** das bewegbare Möbelteil (2) wenigstens auf einer Teilstrecke (S₁,S₃) des vom bewegbaren Möbelteil (2) zurückzulegenden Weges (S) drehzahlgeregelt angetrieben wird.

6. Verfahren nach Anspruch 5, **dadurch gekennzeichnet, dass** das bewegbare Möbelteil (2) zwischen einer geschlossenen und einer geöffneten Endlage bewegbar ist und auf einer der geschlossenen Endlage vorgelagerten Teilstrecke (S₁) und/oder auf einer der geöffneten Endlage vorgelagerten Teilstrecke (S₃) des vom bewegbaren Möbelteil (2) zurückzulegenden Weges (S) drehzahlgeregelt angetrieben wird.

7. Verfahren nach einem der Ansprüche 1 bis 6, **dadurch gekennzeichnet, dass** ermittelt wird, bei welchem Wert der von der Antriebseinheit (3) auf das bewegbare Möbelteil (2) ausgeübten Kraft, die Geschwindigkeit des bewegbaren Möbelteils (2) konstant ist.

8. Verfahren nach einem der Ansprüche 1 bis 7, **dadurch gekennzeichnet, dass** die Ermittlung der Kraft direkt in der Antriebseinheit (3) erfolgt.

9. Verfahren nach einem der Ansprüche 1 bis 8, **dadurch gekennzeichnet, dass** die Kraft durch einen mechanischen Kraftsensor (4) ermittelt wird.

10. Verfahren nach einem der Ansprüche 1 bis 8, **dadurch gekennzeichnet, dass** die Kraft durch einen mechanischen Drehmomentsensor (5) ermittelt wird.

11. Verfahren nach einem der Ansprüche 1 bis 8, **dadurch gekennzeichnet, dass** die Kraft durch eine Strommesseinrichtung (6) ermittelt wird.

## Claims

1. Procedure for driving a moveable part (2), in particular a drawer, by means of an electric drive unit (3), wherein over at least the partial length of track (S₂) forming part of the total length of track (S) to be traversed by the moveable part (2) the force exerted by the drive unit (3) on the moveable part (2) is controlled at a predetermined value and wherein the drive unit (3) is active over the complete partial length of track (S₂), **characterized in that** the predetermined value of the force is substantially equal to or smaller than the forces apposing the motion of the movable part (2).

2. Procedure in accordance with Claim 1, **characterized in that** the predetermined value is zero Newton (N).

3. Procedure in accordance with Claim 1, **characterized in that** the predetermined value effects a constant speed for the moveable part (2).

4. Procedure in accordance with Claim 1, **characterized in that** the predetermined value effects an acceleration of the moveable part (2).

5. Procedure in accordance with any one of claims 1 to 4, **characterized in that** the moveable part (2) is driven over at least a partial length of track (S₁, S₃) of the total length of track (3) to be traversed by the moveable part (2) in a manner which is RPM-controlled.

6. Procedure in accordance with Claim 5, **characterized in that** the moveable part (2) is arranged to move between a closed and an opened end stop and is driven in an RPM-controlled manner over a partial length of track (S₁) positioned before the closed end stop and/or and over a partial length of track (S₁) positioned before the opened end stop which partial lengths of track are contained within the total length of track (S) to be covered by the moveable part.

7. Procedure in accordance with any one of claims 1 to 6, **characterized in that** a determination is made of the value of the force exerted on the moveable part (2) by the driving unit (3) at which the speed of the moveable part (2) remains constant.

8. Procedure in accordance with any one of claims 1 to 7, **characterized in that** the determination of the force takes place directly in the drive unit (3).

9. Procedure in accordance with any one of claims 1 to 8, **characterized in that** the force is determined by means of a mechanical force sensor (4).

10. Procedure in accordance with Claim 1, **characterized in that** the magnitude of the force is determined by a mechanical turning moment sensor (5).

11. Procedure in accordance with Claim 1, **characterized in that** the magnitude of the force is determined by a current measurement device (6).

## Revendications

1. Procédé d'entraînement d'une partie de meuble (2) mobile, en particulier un tiroir, par une unité d'entraînement (3) électrique, la force exercée par l'unité d'entraînement (3) sur la partie de meuble (2) mobile, au moins sur un segment partiel (S₂) du chemin (S) devant être parcouru par la partie de meuble (2) mobile, étant réglée à une valeur paramétrée, et l'unité d'entraînement (3) étant active sur la totalité du segment partiel (S₂), **caractérisé en ce que** la valeur prévue de la force est essentiellement identique ou inférieure aux forces empêchant le mouvement de la partie de meuble (2) mobile.

2. Procédé selon la revendication 1, **caractérisé en ce que** la valeur paramétrée est de zéro Newton (N).

3. Procédé selon la revendication 1, **caractérisé en ce que** la valeur paramétrée suscite une vitesse constante de la partie de meuble (2) mobile.

4. Procédé selon la revendication 1, **caractérisé en ce que** la valeur paramétrée suscite une accélération de la partie de meuble (2) mobile.

5. Procédé selon l'une des revendications 1 à 4, **caractérisé en ce que** la partie de meuble (2) mobile est entraînée, avec réglage de la vitesse de rotation, au moins sur un segment partiel (S₁, S₃) du chemin (S) devant être parcouru par la partie de meuble (2) mobile.

6. Procédé selon la revendication 5, **caractérisé en ce que** la partie de meuble (2) mobile est mobile entre une position extrême fermée et une position extrême ouverte, et est entraînée, avec réglage de la vitesse de rotation, sur un segment partiel (S₁) en amont de la position extrême fermée et/ou sur un segment partiel S₃) en amont de la position extrême ouverte du chemin (S) devant être parcouru par la partie de meuble (2) mobile.

7. Procédé selon l'une des revendications 1 à 6, **caractérisé en ce qu'**il est déterminé pour quelle valeur de la force exercée par l'unité d'entraînement (3) sur la partie de meuble (2) mobile la vitesse de la partie de meuble (2) mobile est constante.

8. Procédé selon l'une des revendications 1 à 7, **caractérisé en ce que** la détermination de la force s'effectue directement dans l'unité d'entraînement (3).

9. Procédé selon l'une des revendications 1 à 8, **caractérisé en ce que** la force est déterminée par un capteur de force (4) mécanique.

10. Procédé selon l'une des revendications 1 à 8, **caractérisé en ce que** la force est déterminée par un capteur de couple (5) mécanique.

11. Procédé selon l'une des revendications 1 à 8, **caractérisé en ce que** la force est déterminée par un équipement de mesure de courant (6).
